# EUROPÄISCHE PATENTSCHRIFT

(11) **EP 2 754 833 B1**
(45) Veröffentlichungstag und Bekanntmachung des Hinweises auf die Patenterteilung: **24.07.2019**
(21) Anmeldenummer: 13195636.9
(22) Anmeldetag: 04.12.2013
(51) Int. Cl.: E06B 3/54, E06B 3/66

(54) **Glashalter für eine Fassadenkonstruktion**
Glass mount for a façade structure
Support de verre pour une construction de façade

(30) Priorität: 10.01.2013 DE 202013100119 U
(43) Veröffentlichungstag der Anmeldung: 16.07.2014
(73) Patentinhaber: SCHÜCO International KG, 33609 Bielefeld (DE)
(72) Erfinder: Ander, Emal, 32107 Bad Salzuflen (DE); Röding, Dieter, 33729 Bielefeld (DE)
(74) Vertreter: Dantz, Jan Henning

(56) Entgegenhaltungen:
- EP-A1- 0 652 335
- EP-A1- 2 189 611
- DE-A1- 19 804 925

## Beschreibung

Die vorliegende Erfindung betrifft einen Glashalter für eine Fassadenkonstruktion, mit einem Befestigungsabschnitt, der an einem Tragprofil einer Fassadenkonstruktion festlegbar ist und eine Auflagefläche, auf der ein Füllungselement auflegbar ist.

Die EP 1 167 647 offenbart eine Fassadenkonstruktion, bei der an einem Tragprofil an einer Schraubnut ein winkelförmiges Klemmelement fixiert ist. Das Klemmelement greift mit einem seitlich hervorstehenden Abschnitt in eine Nut eines Halteteils ein, mittels dem ein Füllungselement in Form einer Isolierglasscheibe festgelegt wird. Solche Halteteile müssen je nach den statischen Anforderungen umlaufend an einem Füllungselement in regelmäßigen Abständen vorgesehen werden. Das an der Schraubnut montierte Klemmelement kann allerdings keine Gewichtlasten des Füllungselementes aufnehmen.

Die DE 203 00 134 offenbart eine Tragkonstruktion für Fassaden- oder Lichtdächer bei der an einer Schraubnut eines Tragprofils ein Glashalter montiert wird, mit einem seitlichen Abschnitt in eine Nut eines Halteteils zwischen zwei Glasscheiben eine Isolierglasscheibe eingreift und diese somit gegen ein Lösen von der Fassadenkonstruktion sichert. Auch hier besteht das Problem, dass solche Glashalter umlaufend montiert werden müssen, diese aber keine Gewichtslasten aufnehmen können. Hierfür werden zusätzliche plattenförmige Glashalter an einem Riegelprofil der Fassadenkonstruktion vorgesehen.

Die EP 2 189 611 A1 offenbart eine Fassadenkonstruktion, bei der an einer Schraubnut eine Isolierleiste aus einem elastischen Material eingefügt ist. Um Isolierglasscheiben festzulegen, sind zudem drehbare Glashalter vorgesehen, die über Befestigungsschrauben an der Schraubnut fixiert werden und mir Armen in eine Nut an einem Rand einer Isolierglasscheibe eingreifen, um diese klemmen an Dichtprofilen festzulegen.

Es ist daher Aufgabe der vorliegenden Erfindung einen Glashalter für eine Fassadenkonstruktion zu schaffen, der eine einfache Montage ermöglicht und eine sichere Festlegung von Füllungselementen gewährleistet.

Diese Aufgabe wird mit einem Glashalter mit den Merkmalen des Anspruches 1 gelöst.

Erfindungsgemäß umfasst der Glashalter eine Auflagefläche, auf die ein Füllungselement auflegbar ist und zusätzlich weist der Glashalter mindestens ein Halteteil auf, dass in eine von der Auflagefläche hervorstehenden Position bewegbar ist, um das Füllungselement zu sichern. Dadurch kann das Füllungselement, beispielsweise eine Isolierglasscheibe, auf die Auflagefläche abgestellt und ausgerichtet werden. Über die Auflagefläche kann der Glashalter statische Gewichtslasten aufnehmen, wobei dann zur Sicherung des Füllungselementes das Halteteil in eine hervorstehende Position bewegt wird, sodass ein Herabfallen des Füllungselementes verhindert wird. Über den Umfang verteilt können mehrere Glashalter an dem Füllungselement vorgesehen werden.

Das mindestens eine Halteteil ist dabei von einer zurückgezogenen Position, in der es im Wesentlichen innerhalb des Glashalters aufgenommen ist, in eine von der Auflagefläche hervorstehende Position verschiebbar oder verschwenkbar. Das Halteteil kann dabei in einer Ausgangsposition zunächst in einer Aufnahme des Glashalters eingefügt sein, sodass das Füllungselement auf die Auflagefläche abstellbar ist. Wenn das Füllungselement ausgerichtet ist, kann dann das Halteteil in die hervorstehende Position bewegt werden, beispielsweise in die Nut eines Halteteils, auf der Außenseite des Füllungselementes oder in einer Aufnahme an der Außenseite des Füllungselementes, um dieses an der Fassadenkonstruktion zu sichern.

Gemäß einer bevorzugten Ausgestaltung ist das mindestens eine Halteteil um eine Achse drehbar gelagert. Die Achse kann mit dem Halteteil über ein Werkzeug gedreht werden, beispielsweise einen Schraubendreher. Die Achse des Halteteils kann beispielsweise durch eine Schraube gebildet sein, die mit einer Spitze in eine Schraubennut des Tragprofils eindrehbar ist. Dadurch kann der Halter in einer hervorstehenden Position über die Schrauben klemmend fixiert werden. Wenn das Halteteil drehbar gelagert ist, kann die Drehbewegung durch Anschläge begrenzt sein, um das Halteteil in einer hervorstehenden Position zu fixieren.

Für eine sichere Befestigung des Glashalters an der Fassadenkonstruktion kann der Glashalter mehrere Schraubkanäle zum Einfügen von Schrauben aufweisen, die in eine Schraubnut des Tragprofils eindrehbar sind. Dadurch können auch statische Gewichtslasten durch das Füllungselement sicher auf das Tragprofil abgetragen werden.

Vorzugsweise ist der Glashalter als Hohlprofil oder Hohlbauteil ausgebildet, beispielsweise aus Kunststoff, Holz oder Metall. In eine Hohlkammer kann dann ein Halteteil vorgesehen sein oder eine Hohlkammer bildet einen Teil eines Schraubkanals aus. Es ist auch möglich, den Glashalter als Massivbauteil, beispielsweise als Gussteil oder als spanend bearbeitetes Teil auszubilden.

Es ist möglich, dass das Halteteil lediglich an der Auflagefläche hervorsteht, um ein Füllungselement zu sichern. Vorzugsweise weist das mindestens eine Halteteil in der Halteposition einen von der Auflagefläche hervorstehenden Abschnitt auf und an der gegenüberliegenden Seite steht ebenfalls ein Abschnitt von dem Glashalter hervor. Dadurch kann an den gegenüberliegenden Seiten des Glashalters über das Halteteil ein Füllungselement gesichert werden. Durch Drehen des Halteteils können somit zwei Füllungselemente an einer Fassadenkonstruktion gesichert werden.

Gemäß einer alternativen Ausgestaltung der Erfindung ist das mindestens eine Halteteil verschiebbar an dem Glashalter gelagert und durch eine Feder in eine von der Auflagefläche hervorstehenden Position vorgespannt. Dann kann das Halteteil über ein Werkzeug oder das Füllungselement in eine zurückgezogene Position eingedrückt werden und schnappt dann in eine Nut oder Aufnahme an dem Füllungselement ein, um das Füllungselement an dem Glashalter zu sichern.

Die Glashalter werden vorzugsweise in einem Kreuzungsbereich einer Fassadenkonstruktion montiert und weisen jeweils an den gegenüberliegenden Seiten der Kreuzung der Tragprofile eine Auflagefläche mit mindestens einem Halteteil auf. Es können statt zwei Glashalter im Kreuzungsbereich auch nur ein durchgängiger Glashalter eingesetzt werde, der an gegenüberliegenden Seiten der Kreuzung eine Auflagefläche mit mindestens einem Halteteil aufweist. Dann kann durch die Montage eines Glashalters an zwei beabstandete Positionen jeweils ein oder zwei Füllungselemente festgelegt werden.

Erfindungsgemäß wird auch eine Fassadenkonstruktion, insbesondere eine Structural-Glazing-Konstruktion oder eine Riegel-Pfosten-Konstruktion bereitgestellt, bei der ein erfindungsgemäßer Glashalter an einem Tragprofil montiert ist. Der Glashalter kann statt an einer Fassadenkonstruktion auch bei einer Lichtdachkonstruktion eingesetzt werden, die im Sinne der vorliegenden Erfindung eine Fassadenkonstruktion darstellt.

Die Erfindung wird nachfolgend anhand mehrerer Ausführungsbeispiele mit Bezug auf die beigefügten Zeichnungen näher erläutert. Es zeigen:
- Figur 1: eine Schnittansicht durch eine Fassadenkonstruktion mit einem erfindungsgemäßen Glashalter;
- Figur 2: eine perspektivische Ansicht des Halteteils des Glashalters bei der Montage;
- Figur 3: eine Draufsicht auf den Glashalter der Figur 1 während der Montage;
- Figur 4: eine Detailansicht des Halteteils des Glashalters der Figur 3;
- Figuren 5A bis 5C: mehrere perspektivische Ansichten von Glashaltern in unterschiedlichen Einbausituationen;
- Figur 6: eine geschnittene Ansicht durch eine Fassadenkonstruktion mit einem modifizierten Glashalter;
- Figuren 7A bis 7C: mehrere Ansichten des modifizierten Halteteils des Glashalters der Figur 6;
- Figuren 8A und 8B: zwei Ansichten eines Glashalters mit unterschiedlichen Positionen des Halteteils; und
- Figur 9: eine perspektivische Ansicht einer weiteren Ausführungsform eines erfindungsgemäßen Glashalters.

Eine Fassadenkonstruktion 1 umfasst ein Tragprofil 2, das einen Riegel oder Pfosten ausbildet, vorzugsweise einen horizontalen Riegel. Das Tragprofil 2 weist an einer Außenseite zwei parallele beabstandete Nuten 3 auf, an denen Glasanlagedichtungen 4 fixiert sind. Zwischen den zwei Nuten 3 ist eine Schraubnut 5 ausgebildet, an der ein erfindungsgemäßer Glashalter 6 festgelegt ist.

Bei der in Figur 1 gezeigten Fassadenkonstruktion 1 ist der untere Glashalter 6 in einer Sicherungsposition gezeigt, bei der an gegenüberliegenden Seiten des Glashalters 6 ein Halteteil 7 hervorsteht und in eine Nut eines Halters 8 eingreift. Der Halter 8 ist an einem Füllungselement 9 in Form einer Isolierglasscheibe festgelegt, wobei der Halter 8 mit einem Klebemittel an den Glasscheiben der Isolierglasscheibe fixiert ist oder über andere mechanische Befestigungsmittel gehalten ist. Das Halteteil 7 ist um eine Achse 11 drehbar gelagert.

Bei dem Glashalter 6 im oberen Teil der Figur 1 sind die Halteteile 7 noch innerhalb des Glashalters 6 aufgenommen, sodass das obere Füllungselement 9 auf einer Auflagefläche 20 des Glashalters 6 positioniert werden kann, bis die Nut des Halters 8 benachbart zu dem drehbaren Halteteil 7 angeordnet ist, dass dann in die Position gedreht werden kann, die im unteren Bereich der Fassadenkonstruktion 1 dargestellt ist.

In Figur 2 ist das Halteteil 7 gezeigt, das an einem mittleren Bereich einen Ring 15 mit einer schlitzförmigen Durchgangsöffnung 16 aufweist, sodass an gegenüberliegenden Seiten ein stegförmiger Abschnitt ausgebildet ist, der in einer Ausgangsposition innerhalb des Glashalters 6 angeordnet ist und durch Drehen um 90 ° in eine von der Auflagefläche 20 und an der gegenüberliegenden Seite des Glashalters 6 hervorstehende Position gedreht werden kann. Um das Halteteil 7 zu drehen, ist eine Achse 11 vorgesehen, die einen Kopfabschnitt mit einer Werkzeugaufnahme 12 aufweist, die von der Außenseite her zugänglich ist. Auf der gegenüberliegenden Seite ist die Achse 11 mit Stegen 14 in die schlitzförmige Durchgangsöffnung 16 des Halteteils 7 eingesteckt, sodass die Achse 11 zusammen mit dem Halteteil 7 gedreht werden kann. Somit ist von außen sichtbar, ob das Halteteil 7 in eine Ausgangsposition oder in einer hervorstehenden Position angeordnet ist, je nachdem in welcher Position die Werkzeugaufnahme 12 ausgerichtet ist. Das Halteteil 7 ist mit dem Ring 15 in einer Aufnahme des Glashalters 6 gehalten, sodass eine Bewegung senkrecht zur Ebene des Füllungselementes 9 verhindert wird.

In Figur 3 ist eine Draufsicht auf eine Fassadenkonstruktion bei der Montage gezeigt. Auf der rechten Seite ist ein Glashalter 6 an einem Tragprofil 2 montiert, wobei an dem Glashalter 6 mehrere Schraubkanäle 21 ausgebildet sind, durch die Schrauben eingefügt werden können, die dann in die Schraubnut 5 des Tragprofils 2 eingedreht werden. Benachbart zu einem Schraubkanal 21 ist der Kopfabschnitt 12 der Achse 11 zu sehen, mittels der das Halteteil 7 gedreht werden kann. In Figur 3 ist das Halteteil 7 innerhalb des Glashalters 6 aufgenommen, während in Figur 4 eine Position gezeigt ist, bei der das Halteteil 7 um 90 ° gedreht wurde, sodass sowohl an der Oberseite des Glashalters 6 als auch an der Unterseite ein stegförmiger Abschnitt des Halteteils 7 hervorsteht und ein Füllungselement 9 in der montierten Position sichern kann.

In den Figuren 5A bis 5C sind unterschiedliche Ausführungsformen eines Glashalters 6 gezeigt, die auch große Lasten aufnehmen können. In Figur 5A ist ein Glashalter 6 gezeigt, der zwei beabstandete Auflageflächen 20 aufweist, an denen jeweils ein Halteteil 7 drehbar gelagert ist. Zwischen den Auflageflächen 20 ist ein senkrechter vertikaler Isoliersteg 30 vorgesehen, sodass der Glashalter 6 in einem Kreuzungsbereich einer Fassadenkonstruktion montiert wird, wobei der Isoliersteg 30 sich nur oberhalb des Glashalters 6 befindet.

Bei dem in Figur 5B gezeigten Ausführungsbeispiel ist der Glashalter 6 gegenüber Figur 5A um 180 ° gedreht, sodass der vertikale Isoliersteg 30 nach unten gerichtet ist. Nun sind an der Oberseite Auflageflächen 20 ausgebildet, an denen jeweils ein Halteteil 7 hervorsteht. In Figuren 5A und 5B sind Glashalter 6 gezeigt, die an T-förmigen Verbindungspunkten an der Fassadenkonstruktion montiert werden können.

In Figur 5C ist ein kreuzförmiger Glashalter gezeigt, bei dem zwei Auflageflächen 20 auf gegenüberliegenden Seiten eines Kreuzungspunktes vorgesehen sind. Ferner ist ein vertikaler Isoliersteg 30 vorgesehen, die sowohl an der Oberseite als auch an der Unterseite des Glashalters 6 hervorsteht.

Die Glashalter 6 weisen auf der zu der Schraubnut 5 gewandten Seite einen Befestigungsabschnitt 25 auf, der Stege aufweist, die um die Schraubnut 5 oder in die Schraubnut 5 einfügbar sind.

In Figur 6 ist eine modifizierte Fassadenkonstruktion gezeigt, bei der an dem Tragprofil 2 ein Glashalter 6 über Schrauben 28 an einer Schraubnut 5 fixiert ist. Der Glashalter 6 weist ein drehbares Halteteil 7 auf, das wie bei Figur 1 in eine Nut eines Halters 8 einfügbar ist, um ein Füllungselement 9 in Form einer Isolierglasscheibe an dem Tragprofil 2 zu sichern. Anders als bei dem in Figur 1 gezeigten Ausführungsbeispiel ist das Halteteil 7 um eine Achse in Form einer Schraube 29 drehbar gelagert, die in die Schraubnut 5 eingedreht wird. Durch Anziehen der Schraube 29 kann das Halteteil 7 in einer hervorstehenden Position festgeklemmt werden.

In den Figuren 7A bis 7C ist das Halteteil 7 im Detail gezeigt, das im Wesentlichen stegförmig ausgebildet ist und am mittleren Bereich einen hervorstehenden Ring 15 mit einer schlitzförmigen Durchführung 16 aufweist. Durch die schlitzförmige Durchführung 16, die im mittleren Bereich im Wesentlichen kreisförmig ausgebildet ist, kann in einen Schaft einer Schraube 28 eingedreht werden. Das Halteteil 7 steht bei einer Drehung an gegenüberliegenden Seiten des Glashalters 6 hervor.

In Figuren 8A und 8B ist der Glashalter 6 in unterschiedlichen Positionen gezeigt, in Figur 6 ist das Halteteil 7 innerhalb des Glashalters 6 aufgenommen, der als Hohlprofil ausgebildet ist und an der Oberseite eine ebene Auflagefläche 20 ausbildet. Auf der zu dem Tragprofil 2 gewandten Seite ist der Glashalter 6 mit einem Befestigungsabschnitt 25 versehen, der zwei äußere Stege 26 aufweist, der die Schraubnut 5 des Tragprofils 2 umgreifen können. Zwischen den beiden Stegen 26 ist ein Mittelsteg 27 angeordnet, der in die Schraubnut 5 eingreift, sodass der Glashalter 6 nach einer Festlegung durch ein oder mehrerer Schrauben stabil an dem horizontalen Tragprofil 2 montiert ist.

In Figur 8B ist das Halteteil 7 in einer gedrehten Position gezeigt, in der Abschnitte des Halteteils 7 von der oberen Auflagefläche 20 vorsteht und auch an der unteren Seite des Glashalters steht das Halteteil 7 hervor. Ferner ist an dem Befestigungsabschnitt 25 noch eine Spitze einer Schraube 28 zu erkennen, die in die Schraubnut 5 eindrehbar ist.

In Figur 9 ist eine modifizierte Ausführungsform eines Glashalters 6' gezeigt, der zwei beabstandete Auflageflächen 20 aufweist, an denen modifizierte Halteteile 7' vorgesehen sind. Die Halteteile 7' sind nicht drehbar an dem Glashalter 6' gelagert, sondern verschiebbar, wobei die Glashalter 7' von einer zurückgezogenen Position, in der sie innerhalb des Glashalters 6 angeordnet sind, in einer hervorstehenden Position verschiebbar sind, und ein Federelement vorgesehen ist, die die Halteteile 7' in eine hervorstehende Position vorspannt. Die Halteteile 7' können von Hand 35 oder über ein Werkzeug eingedrückt werden, um ein Füllungselement 9 an dem Glashalter 6' zu montieren. In einem mittleren Bereich des Glashalters 6' ist ein Isoliersteg 30 mit Schraubkanälen 31 vorgesehen, sodass auch dieser Glashalter 6' an einem Kreuzungspunkt einer Fassadenkonstruktion montierbar ist. Es ist auch möglich, den Glashalter 6' nur mit einem Halteteil 7' vorzusehen oder an einer T-Verbindung einer Fassadenkonstruktion anzuordnen. Vorteilhaft ist bei der gefederten Ausführung des Glashalters 6' der werkzeuglose und positionssichere Einbau der Füllungselemente durch den einrastenden Hinterschnitt. Das Lösen ist wiederum nur mit einem entsprechenden Werkzeug möglich.

In den gezeigten Ausführungsformen ist an einer Auflagefläche 20 jeweils ein Halter 7 bzw. 7' vorgesehen. Es ist möglich, den Glashalter mit mehreren beabstandeten Halteteilen 7, 7' vorzusehen, die in eine Nut eines Halters 8 desselben Füllungselementes 9 eingreifen.

Das Halteteil 7 weist bei einer Drehung zwei hervorstehende Abschnitte auf, die jeweils zur Festlegung eines oberen und eines unteren Füllungselementes 9 dienen. Es ist auch möglich, das Halteteil 7 nur einseitig hervorstehen zu lassen, gerade im Randbereich einer Fassadenkonstruktion 1.

Für eine stabile Abstützung der Füllungselemente 9 kann der Glashalter 6 aus Metall oder Kunststoff hergestellt sein. Auch das Halteteil 7 kann je nach Bedarf aus Kunststoff oder Metall hergestellt werden. Der Glashalter 6 kann beispielsweise als extrudiertes Hohlprofil hergestellt werden, der in der gewünschten Länge abgetrennt und dann mit einem Halteteil 7' versehen wird.

Die Glashalter 6, 6' dienen insbesondere zur Festlegung von Isolierglasscheiben. Es ist aber auch möglich, mit den Glashaltern 6, 6' andere Füllungselemente 9 zu fixieren, beispielsweise Platten, Paneele oder Schilder zur Außenverkleidung eines Gebäudes, wobei die Füllungselemente 9 nicht aus Glas hergestellt sein müssen.

### Bezugszeichenliste

- 1: Fassadenkonstruktion
- 2: Tragprofil
- 3: Nut
- 4: Glasanlagedichtung
- 5: Schraubnut
- 6: Glashalter
- 6': Glashalter
- 7: Halteteil
- 7': Halteteil
- 8: Halter
- 9: Füllungselement
- 11: Achse
- 12: Werkzeugaufnahme
- 14: Steg
- 15: Ring
- 16: Durchgangsöffnung
- 20: Auflagefläche
- 21: Schraubkanal
- 25: Befestigungsabschnitt
- 26: Steg
- 27: Mittelsteg
- 28: Schraube
- 29: Schraube
- 30: Isoliersteg
- 35: Hand

## Patentansprüche

1. Glashalter (6) für eine Fassadenkonstruktion, mit einem Befestigungsabschnitt (25), der an einem Tragprofil (2) einer Fassadenkonstruktion festlegbar ist, und mit einer Auflagefläche (20) für ein Füllungselement (9), wobei an dem Glashalter (6, 6') mindestens ein Halteteil (7, 7') vorgesehen ist, das in eine von der Auflagefläche (20) hervorstehende Position bewegbar ist, um das Füllungselement (9) zu sichern, wobei das mindestens eine Halteteil (7, 7') von einer zurückgezogenen Position, in der es im Wesentlichen innerhalb des Glashalters (6, 6') aufgenommen ist, in eine von der Auflagefläche (20) hervorstehende Position verschiebbar oder verschwenkbar ist und das Halteteil (7, 7') in eine Aufnahme des Glashalters (6) einfügbar ist,
**dadurch gekennzeichnet, dass**
das Füllungselement auf die Auflagefläche auflegbar ist.

2. Glashalter nach Anspruch 1, **dadurch gekennzeichnet, dass** das mindestens eine Halteteil (7) um eine Achse (11, 25) drehbar gelagert ist.

3. Glashalter nach Anspruch 2, **dadurch gekennzeichnet, dass** die Achsen (11, 28) mit dem Halteteil (7) über ein Werkzeug drehbar ist.

4. Glashalter nach Anspruch 2 oder 3, **dadurch gekennzeichnet, dass** die Achsen (11, 25) des Halteteils (7) durch eine Schraube gebildet ist, die mit einer Spitze in eine Schraubnut (5) des Tragprofils (2) eindrehbar ist.

5. Glashalter nach einem der vorhergehenden Ansprüche, **dadurch gekennzeichnet, dass** an dem Glashalter (6, 6') mehrere Schraubkanäle (21) zum Einfügen von Schrauben zur Befestigung des Glashalters (6, 6') an einer Schraubnut (5) des Tragprofils (2) vorgesehen sind.

6. Glashalter nach einem der vorhergehenden Ansprüche, **dadurch gekennzeichnet, dass** der Glashalter (6, 6') als Hohlprofil ausgebildet ist.

7. Glashalter nach einem der vorhergehenden Ansprüche, **dadurch gekennzeichnet, dass** das mindestens eine Halteteil (7) in einer Halteposition von der Auflagefläche (20) hervorsteht und an der gegenüberliegenden Seite ebenfalls ein Abschnitt des Halteteils (7) von dem Glashalter (6) hervorsteht.

8. Glashalter nach einem der vorhergehenden Ansprüche, **dadurch gekennzeichnet, dass** das mindestens eine Halteteil (7') verschiebbar an dem Glashalter (6') gelagert ist und durch eine Feder in eine von der Auflagefläche (20) hervorstehende Position vorgespannt ist.

9. Glashalter nach einem der vorhergehenden Ansprüche, **dadurch gekennzeichnet, dass** der Glashalter (6, 6') in einem Kreuzungsbereich an der Fassadenkonstruktion montierbar ist und an gegenüberliegenden Seiten der Kreuzung der Tragprofile (2) eine Auflagenfläche (20) mit mindestens einem Halteteil (7, 7') vorgesehen ist.

10. Glashalter nach einem der vorhergehenden Ansprüche, **dadurch gekennzeichnet, dass** der Glashalter (6, 6') und/oder das Halteteil (7, 7') aus Kunststoff oder Metall hergestellt sind.

11. Fassadenkonstruktion, insbesondere Structural-Glazing-Konstruktion oder Riegel-Pfosten-Konstruktion, **dadurch gekennzeichnet, dass** ein Glashalter (6, 6') nach einem der vorhergehenden Ansprüche an einem Tragprofil (2) montiert ist.

## Claims

1. Glass mount (6) for a façade construction, having a fastening section (25) which can be fixed to a supporting profile (2) of a façade construction, and having a bearing surface (20) for a filling element (9), wherein at least one holding part (7, 7') is provided on the glass mount (6, 6'), which holding part can be moved into a position projecting from the bearing surface (20) in order to secure the filling element (9), wherein the at least one holding part (7, 7') is displaceable or pivotable from a retracted position, in which it is received substantially inside the glass mount (6, 6'), into a position projecting from the bearing surface (20), and the holding part (7, 7') is insertable into a receptacle of the glass mount (6), **characterized in that** the filling element can be placed on the bearing surface.

2. Glass mount according to claim 1, **characterized in that** the at least one holding part (7) is rotatably mounted about an axis (11, 25).

3. Glass mount according to claim 2, **characterized in that** the axes (11, 28) with the holding part (7) are rotatable via a tool.

4. Glass mount according to claim 2 or 3, **characterized in that** the axes (11, 25) of the holding part (7) are formed by a screw which can be screwed with a tip into a screw groove (5) of the supporting profile (2).

5. Glass mount according to one of the preceding claims, **characterized in that** a plurality of screw channels (21) are provided on the glass mount (6, 6') for inserting screws for fastening the glass mount (6, 6') to a screw groove (5) of the supporting profile (2).

6. Glass mount according to one of the preceding claims, **characterized in that** the glass mount (6, 6') is designed as a hollow profile.

7. Glass mount according to one of the preceding claims, **characterized in that** the at least one holding part (7) projects in a holding position from the bearing surface (20) and on the opposite side a section of the holding part (7) also projects from the glass mount (6).

8. Glass mount according to one of the preceding claims, **characterized in that** the at least one holding part (7') is displaceably mounted on the glass mount (6') and is pretensioned by a spring into a position projecting from the bearing surface (20).

9. Glass mount according to one of the preceding claims, **characterized in that** the glass mount (6, 6') can be mounted on the façade construction in an intersection region and a bearing surface (20) with at least one holding part (7, 7') is provided on opposite sides of the intersection of the supporting profiles (2).

10. Glass mount according to one of the preceding claims, **characterized in that** the glass mount (6, 6') and/or the holding part (7, 7') are made of plastic or metal.

11. façade construction, in particular structural glazing construction or transom-mullion construction, **characterized in that** a glass mount (6, 6') according to one of the preceding claims is mounted on a supporting profile (2).

## Revendications

1. Support de verre (6) pour une construction de façade, comportant une section de fixation (25) qui peut être fixée sur un profilé porteur (2) d'une construction de façade, et comportant une surface d'appui (20) pour un élément de remplissage (9), au moins une partie de maintien (7, 7') étant prévue sur le support de verre (6, 6'), qui peut être déplacée dans une position en saillie de la surface d'appui (20) pour fixer l'élément de remplissage (9), ladite au moins une partie de maintien (7, 7') pouvant être déplacée ou pivotée d'une position rétractée, dans laquelle elle est logée sensiblement à l'intérieur du support de verre (6, 6'), dans une position en saillie de la surface d'appui (20) et la partie de maintien (7, 7') pouvant être insérée dans un logement du support de verre (6),
**caractérisé en ce que**
l'élément de remplissage peut être posé sur la surface d'appui.

2. Support de verre selon la revendication 1, **caractérisé en ce que** ladite au moins une partie de maintien (7) est montée rotative autour d'un axe (11, 25).

3. Support de verre selon la revendication 2, **caractérisé en ce que** l'on peut faire tourner les axes (11, 28) avec la partie de maintien (7) à l'aide d'un outil.

4. Support de verre selon la revendication 2 ou 3, **caractérisé en ce que** les axes (11, 25) de la partie de maintien (7) sont formés par une vis qui peut être insérée avec une pointe dans une rainure de vissage (5) du profilé porteur (2).

5. Support de verre selon l'une des revendications précédentes, **caractérisé en ce que** plusieurs canaux de vissage (21) sont prévus sur le support de verre (6, 6') pour l'insertion de vis servant à fixer le support de verre (6, 6') à une rainure de vissage (5) du profilé porteur (2).

6. Support de verre selon l'une des revendications précédentes, **caractérisé en ce que** le support de verre (6, 6') est réalisé sous la forme d'un profilé creux.

7. Support de verre selon l'une des revendications précédentes, **caractérisé en ce que** ladite au moins une partie de maintien (7) fait saillie de la surface d'appui (20) dans une position de maintien et une section de la partie de maintien (7) fait également saillie du support de verre (6) sur le côté opposé.

8. Support de verre selon l'une des revendications précédentes, **caractérisé en ce que** ladite au moins une partie de maintien (7) est montée déplaçable sur le support de verre (6') et est précontrainte par un ressort dans une position en saillie de la surface d'appui (20).

9. Support de verre selon l'une des revendications précédentes, **caractérisé en ce que** le support de verre (6, 6') peut être monté dans une zone de croisement sur la construction de façade et une surface d'appui (20) avec au moins une partie de maintien (7, 7') est prévue sur des côtés opposés du croisement des profilés porteurs (2).

10. Support de verre selon l'une des revendications précédentes, **caractérisé en ce que** le support de verre (6, 6') et/ou la partie de maintien (7, 7') sont fabriqués en matière plastique ou en métal.

11. Construction de façade, en particulier construction en vitrage structurel ou construction à poteaux et traverses, **caractérisée en ce qu'**un support de verre (6, 6') selon l'une des revendications précédentes est monté sur un profilé porteur (2).
